# EUROPÄISCHE PATENTSCHRIFT

(11) **EP 2 987 596 B1**
(45) Veröffentlichungstag und Bekanntmachung des Hinweises auf die Patenterteilung: **20.03.2019**
(21) Anmeldenummer: 14003515.5
(22) Anmeldetag: 14.10.2014
(51) Int. Cl.: B28D 1/18

(54) **Schlagwerkzeug und Vorrichtung zum Abtragen von gesteinshaltigen Baustoffen**
Impact tool and device for removing materials containing stone
Outil de percussion et dispositif d'enlèvement de matériaux de construction pierreux

(30) Priorität: 20.08.2014 EP 14002888
(43) Veröffentlichungstag der Anmeldung: 24.02.2016
(73) Patentinhaber: Baumann, Albrecht, 79336 Herbolzheim (DE); Baumann, Christian, 77966 Kappel-Grafenhausen (DE)
(72) Erfinder: Baumann, Albrecht, 79336 Herbolzheim (DE); Baumann, Christian, 77966 Kappel-Grafenhausen (DE)
(74) Vertreter: Drobnik, Stefanie

(56) Entgegenhaltungen:
- FR-A- 932 216
- FR-A- 1 210 450
- GB-A- 736 381
- US-A- 2 734 498
- US-A- 3 223 451
- US-A- 4 332 422
- US-A- 4 366 991

## Beschreibung

Die Erfindung betrifft ein Schlagwerkzeug nach dem Oberbegriff des Anspruchs 1.

Aus dem Stand der Technik sind Fräsmaschinen bzw. Rotorhämmer bekannt, die dazu dienen, Böden, Fahrbahnen oder auch Mauerwerk aus gesteinshaltigen Baustoffen, wie Beton, Asphalt etc. abzutragen.

Aus der DE 197 54 371 C1 ist eine Fräsmaschine zur Gesteinsbearbeitung bekannt, die ein rotierendes Fräswerkzeug mit Fräsmeißeln aufweist, die über dessen Umfang verteilt sind. Mit Hilfe im Inneren des Werkzeugs angeordneter Pendel wird eine Schlagwirkung auf die Fräsmeißel erzeugt und auf den Untergrund, der bearbeitet werden soll, übertragen.

Die EP 2 418 059 A1 beschreibt eine Vorrichtung zum Bearbeiten von Betonoberflächen. An einem Schlagkopf ist eine Mehrzahl von Schlagnägeln angeordnet, die frei pendelnd aufgehängt sind.

FR 1 210 450 A offenbart ein Schlagwerkzeug nach dem Oberbegriff des Anspruchs 1.

Nachteilig am vorgenannten Stand der Technik ist, dass diese Abtragsvorrichtungen nicht rund laufen und nur einen ungleichmäßigen Abtrag von Oberflächen der genannten Baustoffe erzielen.

Ausgehend von diesem Stand der Technik ist es Aufgabe der vorliegenden Erfindung, ein verbessertes Schlagwerkzeug für eine Vorrichtung zum Abtragen von gesteinshaltigen Baustoffen bereitzustellen, wodurch ein gleichmäßiger Abtrag der gesteinshaltigen Oberfläche erzielt werden kann.

Diese Aufgabe wird durch ein Schlagwerkzeug mit den Merkmalen des Anspruchs 1 gelöst.

Die weitere Aufgabe, eine Vorrichtung zum Abtragen von gesteinshaltigen Baustoffen bzw. Oberflächen solcher Baustoffe zu schaffen, deren Bedienung einfach und deren Arbeitsweise kostengünstig sowie zuverlässig ist, wird durch die Vorrichtung mit den Merkmalen des abhängigen Anspruchs 7 erzielt. Bevorzugte Ausführungsbeispiele des Schlagwerkzeugs und der Vorrichtung sind in den Unteransprüchen ausgeführt.

Ein Schlagwerkzeug als Vorrichtung zum Abtragen gesteinshaltiger Baustoffe nach einer ersten erfindungsgemäßen Ausführungsform weist eine Schlagwalze auf, die um ihre Längsachse mit einer vorbestimmten Drehrichtung rotiert werden kann. Ferner weist die Schlagwalze zwei oder mehr Schlagkörper auf, die entlang des Umfangs der Schlagwalze In Bezug zur Langsachse exzentrisch angeordnet sowie pendelnd gelagert sind. Erfindungsgemäß weist die Schlagwalze entlang ihres Umfangs für jeden Schlagkörper eine Ausnehmung auf, in der ein Lagerende des Schlagkörpers aufgenommen ist, wobei die Ausnehmung Wandungen aufweist, die einen Pendelwinkel des Schlagkörpers begrenzen.

"Lagerende" heißt im Sinne der Erfindung, dass ein Schlagkörper an einem bestimmten Punkt aufgehängt ist und dass um diesen Punkt ein Abschnitt definiert ist, an dem der Schlagkörper beweglich befestigt, d. h. gelagert ist. Der Schlagkörper ist im Wesentlichen länglich rechteckig ausgebildet und hat in seiner Anordnung innerhalb der Ausnehmung ein Lagerende, mit dem er eben pendelnd aufgehängt ist. Das Lagerende kann einen Krümmungsradius aufweisen, der etwas kleiner bemessen ist als der Radius des Krümmungsabschnitts, damit der Schlagkörper ausreichend pendeln kann. Die Form des Schlagkörpers kann zu seinem freien Ende hin gerade oder konisch verlaufen. Dem Lagerende liegt ein freies Ende als "Wirkende" gegenüber, mit dem der Schlagkörper auf die zu bearbeitende Oberfläche des gesteinshaltigen Baustoffes auftreffen kann und dessen Kanten abgerundet sind. Dadurch kann eine gleichmäßige Abtragung eines gesteinshaltigen Baustoffes bewirkt werden.
Vorteilhaft ist durch die erfindungsgemäße Ausnehmung eine Führung für den Schlagkörper in Drehrichtung der Schlagwalze gegeben, wodurch ein gleichmäßiger Abtrag des gesteinshaltigen Baustoffes mittels dieses Werkzeugs erzielt werden kann.
"Gestelnshaltig" Im Sinne der Erfindung meint verschiedene harte Baustoffe wie verschiedene Arten von Beton, Asphalt, festes Gestein u. a. Baustoffe und Materialien. In den Baustoffen können verschiedene Arten von Gestein jeglicher Körnung, bspw. fein, in Form von Sand als auch grob, in Form von Kiesel vorliegen. Die Größe der Körnung kann zwischen wenigen mm bis zu mehreren cm betragen. Dabei kann sowohl natürliches Gestein als auch künstlich hergestellter Stein oder Gesteinskonglomerate im Baustoff vorliegen.

Eine erste Wandung und eine zweite Wandung der Ausnehmung sind durch einen Krümmungsabschnitt miteinander verbunden. Der Krümmungsabschnitt ist in Bezug auf die Drehachse der Schlagwalze axial orientiert. Dabei öffnet sich die Ausnehmung entgegen der Drehrichtung der Schlagwalze, wobei ein Öffnungswinkel der Ausnehmung dem Pendelwinkel des Schlagkörpers entspricht.

Ferner bildet die erste Wandung der Ausnehmung einen Wirkanschlag für den Schlagkörper und die zweite Wandung einen Führungsanschlag. Der Führungsanschlag ist in Drehrichtung des Schlagkörpers gerichtet und nimmt während der Rotation der Schlagwalze die Schlagkörper mit. Trifft der Schlagkörper auf den gesteinshaltigen Baustoff, wird die Pendelwirkung des Schlagkörpers durch den Wirkanschlag begrenzt und eine Kraftübertragung auf die Oberfläche wird im Vergleich zum Stand der Technik deutlich verbessert. Ein Zurückschlagen des Schlagkörpers bzw. einen Überschlag dessen, sodass die Schlagwalze anfängt zu hoppeln, kann durch die Begrenzung des Pendelwinkels verhindert werden. In einem Querschnitt durch die Schlagwalze können die Wandungen der Ausnehmung einer Verlängerung ihrer Linienführung als Sekanten des kreisförmigen Querschnitts der Schlagkörper beschrieben werden.

In Ausführungsformen der Erfindung kann der Pendelwinkel in einem Bereich von 10° bis 45° liegen. Bevorzugt liegt eine sehr gute Kraftübertragung vor, wenn der Pendelwinkel bei 20° liegt. Der Pendelwinkel sollte jedenfalls so bemessen sein, dass die Ausnehmung so groß sein kann, dass der Schlagkörper eine Pendelbewegung ausführen kann und damit ausreichend Platz zum Pendeln vorhanden ist. Hierdurch ist gegeben, dass der Schlagkörper ausreichend Bewegungsspielraum hat und eine optimale Kraftübertragung des Schlagkörpers auf den gesteinshaltigen Baustoff erfolgen kann. Da der Aufschlag der Schlagkörper unter einem bestimmten Winkel erfolgt, kann ein besonders ruhiger Lauf des Werkzeugs und damit ein gleichmäßigerer Abtrag erreicht werden.

Die Ausnehmung hat im Verhältnis zu dem Schlagkörper vorbestimmte Abmessungen. Bevorzugt kann eine erste Strecke des Schlagkörpers von einem Scheitelpunkt des Krümmungsabschnitt bis zu einer Mantelfläche der Schlagwalze dreiviertel einer Gesamtlänge des Schlagkörpers entsprechen. Die erste Strecke kann aber auch in einer alternativen Ausführungsform länger oder kürzer sein. Jedenfalls bildet die erste Strecke die Abmessung der ersten Wandung der Ausnehmung, also dem Wirkanschlag, ab.

Die zweite Strecke des Schlagkörpers vom Scheitelpunkt des Krümmungsabschnitts bis zu einer Mantelfläche der Schlagwalze kann so gewählt sein, dass sie der Hälfte der Gesamtlänge des Schlagkörpers oder weniger entspricht. Auch hier kann in einer alternativen Ausführungsform die zweite Strecke länger oder kürzer als die vorgenannte Abmessung sein. Die zweite Strecke bildet entsprechend zur ersten Strecke die Abmessung der zweiten Strecke ab und definiert die Abmessung des Führungsanschlags.

Bevorzugt wird die zweite Strecke stets kürzer sein als die erste Strecke, sodass das Konzept des Wirk- bzw. Führungsanschlags für den Schlagkörper umgesetzt werden kann. Die Mantelfläche der Schlagwalze entspricht dabei im Wesentlichen ihrer Außenoberfläche bzw. ihrem äußeren Umfang.

Um einen gleichmäßigen Abtrag der gesteinshaitigen Baustoffe erreichen zu können, kann vorgesehen sein, dass der Schlagkörper zumindest teilweise oder vollständig aus einem Hartmetall besteht. Diese zeigen eine sehr hohe Härte, Verschleißfestigkeit und Warmhärte auf. In der Regel können gesinterte Carbidhartmetalle, bspw. aus Wolframcarbid, auch auf Basis von Titan oder Tantal verwendet werden. Je nach dem, welches Material gewählt wird, kann die Lebensdauer des Schlagkörpers verändert werden. Auch kann für unterschiedliche abzutragende Böden ein entsprechendes Hartmetall gewählt werden.

Nach einer weiteren Ausführungsform kann die Ausnehmung an beiden Übergängen der Wandungen der Ausnehmung in die Mantelfläche der Schlagwalze abgerundet sein. Alternativ kann auch nur eine der ersten oder zweiten Wandungen einen abgerundeten Rand aufweisen. Hierdurch wird vermieden, dass der Schlagkörper bei Anschlagen an die Wandungen abbrechen kann. Die Lebensdauer des Schlagkörpers ist wesentlich verlängert.

In einer Weiterbildung der Erfindung kann vorgesehen sein, dass eine Längserstreckung der Ausnehmung sich axial entlang der Schlagwalze in einem oder mehreren vorbestimmten Abschnitten erstrecken kann. Alternativ kann sich die Ausnehmung bzw. die mehreren Ausnehmungen auch über die gesamte Länge der Schlagwalze erstrecken. Dadurch sind verschiedene Längenabmessungen der Schlagwalze möglich, es können sowohl sehr kurze Schlagwalzen als auch sehr lange Schlagwalzen realisiert werden.

Bevorzugt kann für jeden Schlagkörper eine eigene Ausnehmung vorgesehen sein, sodass in einer Ausführungsform mit mehreren Schlagkörpern die Schlagwalze im Querschnitt eine im Wesentlichen sägezahnförmige Kontur erhält. Vorteilhaft ist insbesondere, dass die Schlagkörper einzeln aufgehängt oder entlang einer geeigneten Aufhängevorrichtung, wie einer Stange oder einzelnen Vernietungen, aufgefädelt sein können. Sollte einer der Schlagkörper abgetragen bzw. beschädigt worden sein, ist es dadurch möglich, dass nicht der komplette Walzenkörper, sondern nur einzelne Schlagkörper ausgetauscht werden müssen.

Eine erfindungsgemäße Vorrichtung zum Abtragen von gesteinshaltigen Baustoffen hat in einer Ausführungsform ein Gehäuse und ein rotierbares Schlagwerkzeug. Das Schlagwerkzeug ist dabei ein erfindungsgemäßes Schlagwerkzeug der vorgenannten Art und Ausführungsformen. Dabei ist erfindungsgemäß eine Antriebsvorrichtung für das Schlagwerkzeug in dem Gehäuse angeordnet.

Um die Vorrichtung anzutreiben bzw. voran zu schieben kann ein Transportmotor, wie bspw. ein elektrischer oder herkömmlicher Benzinmotor vorgesehen sein und die Vorrichtung automatisch bewegen. Ergänzend zum Vorschub der Vorrichtung sind in einem hinteren Bereich Räder vorgesehen, die von dem Motor angetrieben werden und damit die Vorrichtung in Bewegung setzen können. Die Vorrichtung kann aber auch einen Handgriff für einen manuellen Vorschub der Vorrichtung aufweisen.

In einer Weiterführung der Erfindung kann vorgesehen sein, dass die Vorrichtung eine Sprüheinheit aufweist, die Wasser oder andere Flüssigkeiten auf die abzutragende Oberfläche sprüht. Direkt nach Aufschlag der Schlagkörper kann eine Absaugung des Abtrags erfolgen, sodass der Arbeitsraum innerhalb des Gehäuses sowie um die Vorrichtung herum weitgehend sauber bleibt. Hierdurch wird eine große Staubentwicklung vermieden und gesundheitliche Risiken für Personen, die mit der Maschine arbeiten müssen verringert. Auch kann die komplette Vorrichtung ohne Leistungsverlust Im Wasserbad verwendet werden.

Vorteilhaft kann eine dünnere Abtragung durch schnelleres Abtragen, d. h. einen schnelleren Vorschub erfolgen. Ferner ist keine Justiervorrichtung mehr nötig, da der Aufschlag der Schlagkörper stets gleich ist. Je nach verwendeten Schlagkörpern oder auch Abtragnägeln, kann ein Abtrag von bis zu 20 mm in einem Arbeitszug erfolgen. Je nach verwendetem Material des Schlagkörpers kann der Abtrag auch höher ausfallen. Jeder Schlagkörper kann auch um diesen Betrag selbst abgenulzt werden. Der Schlagkörper schlägt während der Drehung der Schlagwalze auf den Boden auf und dreht sich über den Pendelwinkel von in etwa 20° entgegen der Vorschubrichtung der Vorrichtung weg. Auch wenn durch jeden Aufschlag und den Materialverschleiß bedingt jeder Schlagkörper ebenfalls abgetragen wird, kann der gleiche Abtrag erreicht werden, da bei Einknicken der Schlagkörper eine stete Längenveränderung stattfindet.

Unabhängig vom Abtrag ergibt sich stets die gleiche Aufschlagskraft für die Schlagkörper. Für ein kontrolliertes Fräsen musste bisher stets die Schlagkörper nachgestellt werden - dies ist nicht mehr notwendig, so dass durch den niedrigen Materialverschleiß und die Möglichkeit, die Schlagkörper in einem Betrag abzutragen, der dem Gesamtabtrag eines Bodens in einem Arbeitsschritt entspricht, die Lebensdauer der Schlagwalze insgesamt weiter erhöht werden kann.

Durch die Fliehkraft bei in etwa 600-800 Umdrehungen/min kann eine hohe Schlagkraft erzielt und damit eine längere Fräszeit des Werkzeugs erreicht werden. Um bei unterschiedlichsten Betonarten oder unterschiedlichsten Baustoffen eine Möglichkeit zu erhalten, den Abtrag noch präziser und gleichmäßiger zu gestalten, kann es vorgesehen sein, dass die Vorrichtung eine Drehzahlregelung aufweist, womit die Anzahl der Umdrehungen pro Minute der Schlagwalze an der Vorrichtung eingestellt werden kann. Diese Drehzahleinstellung kann dazu genutzt werden, um einen dosierten und geregelten Aufschlag auch im Wasserbad zu erreichen. Dazu kann die Drehzahl unterhalb von 600 Umdrehungen/min eingestellt werden.

Ferner kann die Drehzahlregelung zur Reinigung der Schlagwalze genutzt werden, indem mittels des Handgriffs die Räder angehoben und die Schlagkörper damit nicht mehr den Boden berühren können. Durch die Fliehkraft werden Schmutzpartikel und Anteile des abgetragenen Bodenbelags, die an den Schlagkörper haften, einfach weggeschleudert und die Schlagwalze so gereinigt. Ein Austauschen der Schlagwalze aufgrund Verschmutzung und Verkrustungen ist damit nicht notwendig. Die Lebensdauer der Schlagwalze kann so noch weiter erhöht werden.

Durch die vorgenannten Ausführungsformen und Alternativen lässt sich eine Vorrichtung mit einem Schlagwerkzeug bereitstellen, die einen besonders schonenden und gleichmäßigen Abtrag der vorgenannten Baustoffe erreichen kann.

Weitere Ausführungsformen sowie einige der Vorteile, die mit diesen und weiteren Ausführungsformen verbunden sind, werden durch die nachfolgende ausführliche Beschreibung unter Bezug auf die begleitenden Figuren deutlich und besser verständlich. Die Figuren sind lediglich eine schematische Darstellung einer Ausführungsform der Erfindung.

Dabei zeigen:
- **Fig. 1**: eine Schnittansicht eines erfindungsgemäßen Schlagwerkzeugs, und
- **Fig. 2**: eine Detailansicht eines pendelnd aufgehängten Schlagkörpers.
In **Fig. 1** ist ein erfindungsgemäßes Schlagwerkzeug 1 mit einer Schlagwalze 2 dargestellt, wobei die Schlagwalze 2 um einen Drehabschnitt 3 mit einer mittleren Längsachse, die mit der Längsachse der Schlagwalze 2 übereinstimmt, rotieren kann. Eine Drehrichtung B ist durch Pfeile in der **Fig. 1** angegeben. Ferner ist eine Vorschubrichtung A bestimmt, in der die Schlagwalze 2 bewegt werden kann, sodass ein Abtrag eines gesteinshaltigen Baustoffes, hier einer Asphaltoberfläche 8, stattfindet. Über eine Befestigungsvorrichtung 3a ist die Schlagwalze 2 rotierbar gelagert, wobei die Befestigungsvorrichtung eine Schraube oder eine Niete sein kann.

Ferner sind entlang des Umfangs der Schlagwalze 2 zwei Ausnehmungen 6 vorgesehen, die in Bezug zum Drehabschnitt 3 gegenüberliegend angeordnet sind. In den Ausnehmungen 6 sind Schlagkörper 4 pendelnd gelagert angeordnet. Die Schlagkörper 4 sind dabei im Wesentlichen länglich rechteckig ausgebildet, wobei ein Lagerende 5 einen Abschnitt definiert, an dem der Schlagkörper 4 pendelnd mittels geeigneter Haltevorrichtungen drehbar innerhalb der Ausnehmung 6 aufgehängt ist. Ein dem Lagerende 5 abgewandtes Ende ist als Wirkende 9 vorgesehen, dessen Kanten abgerundet sind. Das abgerundete Wirkende 9 dient zur Erzielung eines gleichmäßigeren Abtrags des Asphalts 8, der unterhalb der Schlagwalze 2 gelegen ist.

Die Ausnehmung 6 ist im Wesentlichen aus einer ersten Wandung 6a und einer zweiten Wandung 6b gebildet. Die erste Wandung 6a Ist mit der zweiten Wandung 6b über einen Krümmungsabschnitt K verbunden. Der Krümmungsabschnitt K ist dabei axial in Richtung der Längsachse der Schlagwalze 2 angeordnet. Damit der Schlagkörper 4 innerhalb der Ausnehmung 6 ausreichend pendeln kann, ist ein Krümmungsradius des Lagerendes 5 etwas kleiner als ein Krümmungsradius des Krümmungsabschnitts K.

In **Fig. 2** ist ein Bereich um den Krümmungsabschnitt K detailliert dargestellt, wobei die Wandungen 6a,6b einen Pendelwinkel α des Schlagkörpers 4 in der dort gezeigten Weise begrenzen. In **Fig. 1** und **2** liegt der Pendelwinkel α in der Größe von 20°. Es sind aber auch größere oder kleinere Winkel möglich.

Die Abmessungen der Wandungen 6a, 6b können als Strecken S1, S2 definiert werden: Eine erste Strecke S1 wird von einem Scheitelpunkt SP des Krümmungsabschnitt K bis zu einer Mantelfläche M der Schlagwalze 2 definiert, wobei die erste Strecke S1 in etwa dreiviertel der Gesamtlänge des Schlagkörpers 4 ausgehend von dem Lagerende 5 bis zu dem Wirkende 9 bedeutet. Die erste Wandung 6a bildet dabei den sogenannten Wirkanschlag.

Die zweite Wandung 6b wird durch eine zweite Strecke S2 bemessen, ausgehend von dem Scheitelpunkt SP des Krümmungsabschnitts K bis hin zu der Mantelfläche M der Schlagwalze 2. Die zweite Strecke S2 ist dabei maximal so lang wie die Hälfte der Gesamtlänge des Schlagkörpers 4.

Die beiden Wandungen 6a, 6b, würde man die Strecken S1 und S2 soweit verlängern, sodass sie sich kreuzen, bilden einen Öffnungswinkel der Ausnehmung 6, der dem Pendelwinkel α entspricht. Die zweite Wandung 6b bildet einen Führungsanschlag, wobei während einer Rotation der Schlagwalze 2 die Schlagkörper 4 durch diese Wandung 6b aufgrund der Zentrifugalkraft anliegen und in Drehrichtung B geführt sind. Bei Auftreffen auf den Asphalt 8, schlägt der Schlagkörper 4 mit seinem Wirkende 9 auf den Asphalt 8 auf und wird entgegen der Drehrichtung B der Schlagwalze 2 bewegt. Der Schlagkörper 4 wird von der ersten Wandung 6a, also dem Wirkanschlag, aufgefangen und in seiner Pendelbewegung begrenzt. Hierdurch kann die Aufschlagskraft der Schlagkörper 4 gut auf den Asphalt 8 übertragen werden und abhängig von der Drehzahl der Schlagwalze 2 ein definierter Abtrag erzielt werden.

### BEZUGSZEICHENLISTE

- 1: Schlagwerkzeug
- 2: Schlagwalze
- 3: Drehabschnitt
- 3a: Befestigungsvorrichtung
- 4: Schlagkörper
- 5: Lagerende Schlagkörper
- 6: Ausnehmung
- 6a: Erste Wandung Wirkanschlag
- 6b: Zweite Wandung Führungsanschlag
- 7: Kante
- 8: Asphalt
- 9: Wirkende

- α: Pendelwinkel
- A: Vorschubrichtung
- B: Drehrichtung Schlagwalze
- K: Krümmungsabschnitt
- M: Mantelfläche
- SP: Scheitelpunkt
- S1: Erste Strecke
- S2: Zweite Strecke

## Patentansprüche

1. Schlagwerkzeug (1) für eine Vorrichtung zum Abtragen von gesteinshaltigen Baustoffen, das eine Schlagwalze (2), die um ihre Längsachse in einer vorbestimmten Drehrichtung rotierbar ist, und zumindest zwei Schlagkörper (4) aufweist, die entlang des Umfangs der Schlagwalze (2) in Bezug zur Längsachse exzentrisch angeordnet und pendelnd gelagert sind, wobei die Schlagwalze (2) entlang ihres Umfang für jeden Schlagkörper (4) eine Ausnehmung (6) aufweist, in der ein Lagerende des Schlagkörpers (5) aufgenommen ist, wobei die Ausnehmung (6) Wandungen (6a,6b) hat, die einen Pendelwinkel (a) des Schlagkörpers (4) begrenzen,
wobei eine erste Wandung (6a) und eine zweite Wandung (6b) der Ausnehmung (6) durch einen Krümmungsabschnitt (K) verbunden sind, der axial in Bezug auf die Drehachse der Schlagwalze (2) orientiert ist, **dadurch gekennzeichnet, dass** die erste Wandung (6a) einen Wirkanschlag für den Schlagkörper (4) und die zweite Wandung (6b) einen Führungsanschlag bildet, wobei der Wirkanschlag die Pendelwirkung des Schlagkörpers beim Treffen des Schlagkörpers auf den gesteinshaltigen Baustoff begrenzt, und wobei die Ausnehmung (6) sich entgegen der Drehrichtung (B) der Schlagwalze (2) öffnet und ein Öffnungswinkel der Ausnehmung (6) dem Pendel winkel (a) des Schlagkörpers (4) entspricht.

2. Schlagwerkzeug (1) nach Anspruch 1, **dadurch gekennzeichnet, dass** der Pendelwinkel (α) in einem Bereich von 10° bis 45°, bevorzugt bei 20° liegt.

3. Schlagwerkzeug (1) nach Anspruch 1 oder 2, **dadurch gekennzeichnet, dass** eine erste Strecke (S1) des Schlagkörpers (4) von einem Scheitelpunkt (SP) des Krümmungsabschnitts (K) bis zu einer Mantelfläche (M) der Schlagwalze (2) zumindest dreiviertel einer Gesamtlänge des Schlagkörpers (4) entspricht, und eine zweite Strecke (S2) des Schlagkörpers (4) von einem Scheitelpunkt (SP) des Krümmungsabschnitts (K) bis zu der Mantelfläche (M) der Schlagwalze (2) maximal die Hälfte der Gesamtlänge des Schlagkörpers (4) entspricht.

4. Schlagwerkzeug (1) nach einem der Ansprüche 1 bis 3,
**dadurch gekennzeichnet, dass**
der Schlagkörper (4) zumindest teilweise oder vollständig aus einem Hartmetall besteht.

5. Schlagwerkzeug (1) nach einem der Ansprüche 1 bis 4,
**dadurch gekennzeichnet, dass**
der Übergang der ersten Wandung (6a) und/oder der zweiten Wandung (6b) der Ausnehmung (6) in die Mantelfläche (M) der Schlagwalze (2) abgerundet ist.

6. Schlagwerkzeug (1) nach einem der Ansprüche 1 bis 5,
**dadurch gekennzeichnet, dass**
eine Längserstreckung der Ausnehmung (6) sich axial entlang der Schlagwalze (2) in zumindest einem vorbestimmten Abschnitt oder über die gesamte Länge der Schlagwalze (2) erstreckt.

7. Vorrichtung zum Abtragen von gesteinshaltigen Baustoffen, mit einem Gehäuse und einem rotierbaren Schlagwerkzeug
**dadurch gekennzeichnet, dass**
das Schlagwerkzeug ein Schlagwerkzeug (1) nach einem der Ansprüche 1 bis 6 ist und dass
eine Antriebsvorrichtung für das Schlagwerkzeug (1) in dem Gehäuse angeordnet ist.

## Claims

1. An impact tool (1) for a device for removing materials containing stone, which has an impact roller (2), which can be rotated about its longitudinal axis in a predetermined direction of rotation, and at least two impact bodies (4), which are arranged eccentrically and pendulum-mounted along the circumference of the impact roller (2) in relation to the longitudinal axis, wherein
the impact roller (2), along its circumference for each impact body (4), has a recess (6), in which a support end of the impact body (5) is received, wherein the recess (6) has walls (6a, 6b), which limit a pendulum angle (a) of the impact body (4),
wherein a first wall (6a) and a second wall (6b) of the recess (6) are connected by means of a curved section (K), which is oriented axially in relation to the axis of rotation of the impact roller (2), **characterised in that** the first wall (6a) forms an effective stop for the impact body (4), and the second wall (6b) forms a guide stop, wherein the effective stop limits the pendulum effect of the impact body when the impact body hits the material containing stone, and
wherein the recess (6) opens against the direction of rotation (B) of the impact roller (2) and an opening angle of the recess (6) corresponds to the pendulum angle (a) of the impact body (4).

2. The impact tool (1) according to claim 1,
**characterised in that**
the pendulum angle (a) lies in a range of between 10° and 45°, preferably at 20°.

3. The impact tool (1) according to claim 1 or 2,
**characterised in that**
a first distance (S1) of the impact body (4) from an apex (SP) of the curved section (K) to a jacket surface (M) of the impact roller (2) corresponds at least to three-quarters of a total length of the impact body (4), and a second distance (S2) of the impact body (4) from an apex (SP) of the curved section (K) to the jacket surface (M) of the impact roller (2) corresponds to maximally half of the total length of the impact body (4).

4. The impact tool (1) according to any one of claims 1 to 3,
**characterised in that**
the impact body (4) consists at least partially or completely of a hard metal.

5. The impact tool (1) according to any one of claims 1 to 4,
**characterised in that**
the transition of the first wall (6a) and/or of the second wall (6b) of the recess (6) into the jacket surface (M) of the impact roller (2) is rounded.

6. The impact tool (1) according to any one of claims 1 to 5,
**characterised in that**
a longitudinal extension of the recess (6) extends axially along the impact roller (2) into at least one predetermined section or across the total length of the impact roller (2).

7. A device for removing materials containing stone, comprising a housing and a rotatable impact tool,
**characterised in that**
the impact tool is an impact tool (1) according to any one of claims 1 to 6, and that a drive device for the impact tool (1) is arranged in the housing.

## Revendications

1. Outil de percussion (1) pour un dispositif pour l'enlèvement de matériaux de construction pierreux qui présente un rouleau de percussion (2) qui est rotatif autour de son axe longitudinal dans un sens de rotation prédéterminé et au moins deux corps de percussion (4) qui sont disposés de manière excentrique par rapport à l'axe longitudinal le long de la périphérie du rouleau de percussion (2) et logés de manière oscillatoire, dans lequel
le rouleau de percussion (2) présente le long de sa périphérie pour chaque corps de percussion (4) un évidement (6) dans lequel une extrémité de palier du corps de percussion (5) est reçue, dans lequel l'évidement (6) a des parois (6a, 6b) qui limitent un angle d'oscillation (a) du corps de percussion (4),
dans lequel une première paroi (6a) et une seconde paroi (6b) de l'évidement (6) sont connectées par une section de courbure (K) qui est orientée axialement par rapport à l'axe de rotation du rouleau de percussion (2), **caractérisé en ce que** la première paroi (6a) forme une butée active pour le corps de percussion (4) et la seconde paroi (6b) forme une butée de guidage, dans lequel la butée active limite l'action oscillatoire du corps de percussion lors de la rencontre du corps de percussion sur le matériau de construction pierreux, et
dans lequel l'évidement (6) s'ouvre contre le sens de rotation (B) du rouleau de percussion (2) et un angle d'ouverture de l'évidement (6) correspond à l'angle d'oscillation (a) du corps de percussion (4).

2. Outil de percussion (1) selon la revendication 1,
**caractérisé en ce que**
l'angle d'oscillation (a) se situe dans une plage de 10° à 45°, de préférence à 20°.

3. Outil de percussion (1) selon la revendication 1 ou 2,
**caractérisé en ce que**
une première distance (S1) du corps de percussion (4) d'un point de sommet (SP) de la section de courbure (K) jusqu'à une face d'enveloppe (M) du rouleau de percussion (2) correspond à au moins trois quarts d'une longueur totale du corps de percussion (4), et
une seconde distance (S2) du corps de percussion (4) d'un point de sommet (SP) de la section de courbure (K) jusqu'à la face d'enveloppe (M) du rouleau de percussion (2) correspond au maximum à la moitié de la longueur totale du corps de percussion (4).

4. Outil de percussion (1) selon une des revendications 1 à 3,
**caractérisé en ce que**
le corps de percussion (4) se compose au moins partiellement ou entièrement d'un métal dur.

5. Outil de percussion (1) selon une des revendications 1 à 4,
**caractérisé en ce que**
la transition de la première paroi (6a) et/ou de la seconde paroi (6b) de l'évidement (6) à la face d'enveloppe (M) du rouleau de percussion (2) est arrondie.

6. Outil de percussion (1) selon une des revendications 1 à 5,
**caractérisé en ce que**
une étendue longitudinale de l'évidement (6) s'étend axialement le long du rouleau de percussion (2) dans au moins une section prédéterminée ou sur la longueur entière du rouleau de percussion (2).

7. Dispositif d'enlèvement de matériaux de construction pierreux, avec un logement et un outil de percussion rotatif,
**caractérisé en ce que**
l'outil de percussion est un outil de percussion (1) selon une des revendications 1 à 6, et que
un dispositif d'entraînement pour l'outil de percussion (1) est disposé dans le logement.
